# EUROPÄISCHE PATENTSCHRIFT

(11) **EP 0 507 103 B1**
(45) Veröffentlichungstag und Bekanntmachung des Hinweises auf die Patenterteilung: **26.04.1995**
(21) Anmeldenummer: 92103853.5
(22) Anmeldetag: 06.03.1992
(51) Int. Cl.: H02P 7/38, H01R 29/00, H02K 5/22, H02P 7/01

(54) **Drehzahlumschaltvorrichtung für Elektromotoren**
Rotational speed switch-over device for electric motors
Dispositif de commutation de la vitesse de rotation pour moteurs électriques

(30) Priorität: 15.03.1991 DE 4108426
(43) Veröffentlichungstag der Anmeldung: 07.10.1992
(73) Patentinhaber: WILO GmbH, D-44263 Dortmund (DE)
(72) Erfinder: Kech, Hansjürgen, W-5804 Herdecke (DE); Lütkenhaus, Norbert, W-4716 Olfen (DE); Greitzke, Stephan F., Dr.-Ing., W-4600 Dortmund 30 (DE)
(74) Vertreter: COHAUSZ HASE DAWIDOWICZ & PARTNER

(56) Entgegenhaltungen:
- EP-A- 0 226 087
- DE-A- 3 803 164
- US-A- 4 937 482
- PATENT ABSTRACTS OF JAPAN vol. 7, no. 288 (E-218)(1433) 22. Dezember 1983

## Beschreibung

Die Erfindung betrifft eine Vorrichtung zum Umschalten der Drehzahl eines Elektromotors mit einem Stecker, der in unterschiedlichen Stellungen mit der Steckeraufnahme des Elektromotors verbindbar ist und hierbei je nach seiner Einsteckstellung unterschiedliche Schaltungen der Motorentwicklungen und damit unterschiedliche Motorendrehzahlstufen erzeugt. Eine derartige Vorrichtung ist aus der EP-A-0 226 087 bekannt.

Bei Elektromotoren ist es bekannt, diese an verschiedene Spannungen dadurch anzupassen, daß der am Motorenschaltkasten befestigbare Stecker in zwei verschiedenen Einsteckstellungen befestigbar ist, um mit zwei unterschiedlichen Spannungen den Elektromotor betreiben zu können. Hierdurch wird eine spannungsumschaltbare Pumpenbaureihe geschaffen.

Ferner ist es bekannt, für jede Spannung eine separate drehzahlumschaltbare Pumpenbaureihe zu schaffen. Die Drehzahlumschaltung wird hierbei durch einen Stecker erzeugt, der in unterschiedlichen Stellungen einsteckbar ist, um hierdurch unterschiedliche Schaltungen der Motorenwicklungen und damit unterschiedliche Motorendrehzahlstufen zu erzeugen. Bei dieser Bauweise ist es erforderlich, daß für jede bestimmte Spannungshöhe eine separate Pumpenbaureihe aufgelegt wird.

Auch ist es bekannt, einen Stecker zu verwenden, der auf gegenüberliegenden Seiten Kontakte besitzt, so daß, je nachdem ob der Stecker auf der einen oder anderen Seite eingesteckt wird, eine bestimmte Schaltung erzeugt wird. Ein solcher Stecker ist in der Konstruktion aufwendig.

Aufgabe der Erfindung ist es, eine Motorenbaureihe, insbesondere für Pumpen zu schaffen, bei der durch einen einzigen Stecker eine Spannungs- und Drehzahlumschaltung ermöglicht wird, wobei hierfür der Stecker nur mit einer Steckerseite die erforderlichen Verbindungen schafft.

Diese Aufgabe wird erfindungsgemäß dadurch gelöst,
- daß die Steckeraufnahme der Vorrichtung neben den zwei oder mehr Steckerstellungen (A-C) für einen bestimmten Stecker und den jeweils erzeugten Wicklungsschaltungen, die für die Drehzahlstufen einer ersten Spannungshöhe vorhanden sind, mindestens eine weitere Steckerstellung (D) mit dazugehöriger Wicklungsschaltung an einem der beiden Enden der Steckerstellungsreihe/Wicklungsschaltungsreihe (A-C) der Steckeraufnahme aufweist,
- daß diese weitere Steckerstellung (D) der Steckeraufnahme während der Nutzung der ersten Spannungshöhe gesperrt ist,
- daß bei der Nutzung einer zweiten Spannungshöhe die weitere Steckerstellung (D) der Steckeraufnahme erreichbar und die am gegenüberliegenden Ende der Steckerstellungsreihe/Wicklungsschaltungsreihe vorhandene Steckerstellung (A) gesperrt ist.

Durch eine solche Konstruktion wird es ermöglicht, daß mit einer Seite eines einzigen Steckers ein Elektromotor sowohl an zwei unterschiedliche Spannungen anpaßbar als auch seine Drehzahl in verschiedene Stufen verstellbar ist. Es wird also sowohl eine Spannungsumschaltung als auch eine Drehzahlumschaltung auf einfachste Weise ermöglicht. Hierbei sind die Außenabmessungen von Stecker und Steckeraufnahme ungewöhnlich klein und der Stecker kann auch von Laien fehlerfrei verwendet werden.

Die erfindungsgemäße Lehre ist beliebig erweiterbar, so daß mehr als eine weitere Steckerstellung (D) mit dazugehörigen Wicklungsschaltungen außerhalb der Stufen der ersten bzw. zweiten Spannungshöhe vorhanden sein kann.

Eine konstruktiv besonders einfache und sichere Lösung wird dann erreicht, wenn das Sperren der außerhalb der Spannungshöhe befindlichen Steckerstellung (A,D) durch eine mechanische Verriegelung in oder an der Steckeraufnahme und/oder am Stecker erfolgt. Hierbei können die zulässigen Steckerstellungen (A-C, B-D) durch Zwangsführungen erreichbar sind. Besonders vorteilhaft ist es hierbei, wenn die mechanische Verriegelung durch ein Verstellwerkzeug ein- und ausschaltbar ist.

Für Herstellung und Abmessungen ist es von besonderem Vorteil, wenn alle Kontakte der Steckeraufnahme sich in derselben Ebene befinden, bzw. daß alle Kontakte des Steckers sich in derselben Ebene befinden. Hierzu wird auch vorgeschlagen, daß alle Kontakte des Steckers und/oder der Steckeraufnahme jeweils auf derselben Platine befestigt sind.

Ein Ausführungsbeispiel der Erfindung ist schematisch in der Zeichnung dargestellt und wird im folgenden näher beschrieben.

In der Zeichnung ist eine Reihe von Wicklungsschaltungen A-D dargestellt, die jeweils unterschiedliche Drehzahlen eines Elektromotors erzeugen. Es handelt sich hier um Stern-, Dreieck-, Reihen- und Parallelschaltungen, deren Wirkungsweise zum Erzeugen unterschiedlicher Drehzahlen eines Elektromotors bekannt sind und deshalb nicht näher beschrieben werden. Von der Schaltung A zur Schaltung D nimmt die Drehzahl ab.

Von diesen vier Wicklungsschaltungen A-D werden die ersten drei Wicklungsschaltungen A-C für eine erste Spannungshöhe z.B. 230 Volt und die letzten drei Wicklungsschaltungen B-D für eine zweite Spannungshöhe z.B. 400 Volt verwendet. Für die erste Spannungshöhe bilden die Wicklungsschaltungen A-C die erste, zweite und dritte Drehzahlstufe, wobei die Wicklungsschaltung A die erste Drehzahlstufe mit maximaler Drehzahl, die zweite Wicklungsschaltung B die zweite Drehzahlstufe mit einer mittleren Drehzahl und die Wicklungsschaltung C die dritte Drehzahlstufe mit der kleinsten Drehzahl erzeugt.

Die drei Wicklungsschaltungen werden durch einen Stecker erzeugt, der in der Steckeraufnahme in vier unterschiedliche Stellungen einsteckbar ist, wobei in der ersten Steckerstellung die Wicklungsschaltung A, in der zweiten Einsteckstellung die Wicklungsschaltung B usw. erzeugt werden. Stecker und Steckeraufnahme bzw. Buchse sind so konstruiert, daß bei Nutzung der ersten Spannungshöhe die Steckerstellung D und damit die Wicklungsschaltung D gesperrt ist, so daß nur die Stellungen A-C erreicht werden können. Soll dagegen der Elektromotor bei einer anderen und damit zweiten Spannungshöhe, insbesondere bei 400 Volt eingesetzt werden, so wird der Stecker und/oder die Buchse mechanisch in der Weise verändert, daß der Stecker nur die Stellungen B-D erreichen kann, nicht aber die Stellung A, so daß nur die Wicklungsschaltungen B-D durch den Stecker mit derselben Seite erzeugbar sind.

Während bei der ersten Spannungshöhe die erste und damit maximale Drehzahlstufe durch die Steckerstellung A und die Schaltung A erzeugt wird, ist nunmehr bei der zweiten Spannungshöhe die erste Steckerstellung A gesperrt und die erste Drehzahlstufe mit der maximalen Drehzahl wird bei der Steckerstellung B mit der Wicklungsschaltung B erzeugt. Bei der zweiten Spannungshöhe ist nunmehr als dritte Stufe mit minimaler Drehzahl die Wicklungsschaltung D erreichbar, so daß bei der zweiten Spannungshöhe die Wicklungsschaltung D dieselbe Wirkung hat, wie die Wicklungsschaltung C bei der ersten Spannungshöhe.

In diesem Ausführungsbeispiel sind somit vier Wicklungsschaltungen A-D vorhanden, von denen die ersten drei A-C durch die ersten drei Steckerschaltungen innerhalb einer ersten Spannungshöhe erreichbar und die letzten drei Wicklungsschaltungen durch die drei Steckerstellungen B-D für eine zweite Spannungshöhe, wobei dies stets mit demselben Stecker und mit seiner selben Seite erreicht wird. Hierbei erbringt die erste Stufe A der ersten Spannungshöhe etwa dieselbe Leistung bzw. Drehzahl, wie die erste Stufe B der zweiten Spannungshöhe.

Damit bei der ersten Spannungshöhe nur die ersten drei Steckerstellungen A-C erreichbar sind, besteht eine dreifache Zwangsführung (Zwangspositionierung), die in die zweite dreifache Zwangsführung der zweiten Spannungshöhe durch ein Verstellwerkzeug veränderbar ist. Dies kann insbesondere dadurch geschehen, daß die Dreifachführung der Steckeraufnahme (Buchse) durch das Werkzeug um eine Drehstellung drehverstellbar ist.

Alle Kontakte des Steckers als auch der Steckeraufnahme befinden sich in derselben Ebene und sind jeweils auf derselben Platine befestigt. Statt einer einzigen weiteren Steckerstellung D bzw. A können auch deren mehrere, insbesondere zwei vorhanden sein, so daß z.B. bei einer Reihe von A-E bei der ersten Spannungshöhe die Wicklungsschaltungen A-C und bei der zweiten Spannungshöhe die Wicklungsschaltungen C-E erreichbar sind.

## Patentansprüche

1. Vorrichtung zum Umschalten der Drehzahl eines Elektromotors mit einem Stecker, der in unterschiedlichen Stellungen mit der Steckeraufnahme des Elektromotors verbindbar ist und hierbei je nach seiner Einsteckstellung unterschiedliche Schaltungen der Motorenwicklungen und damit unterschiedliche Motorendrehzahlstufen erzeugt, **dadurch gekennzeichnet**,
- daß die Steckeraufnahme der Vorrichtung neben den zwei oder mehr Steckerstellungen (A-C) für einen bestimmten Stecker und den jeweils erzeugten Wicklungsschaltungen, die für die Drehzahlstufen einer ersten Spannungshöhe vorhanden sind, mindestens eine weitere Steckerstellung (D) mit dazugehöriger Wicklungsschaltung an einem der beiden Enden der Steckerstellungsreihe/Wicklungsschaltungsreihe (A-C) der Steckeraufnahme aufweist,
- daß diese weitere Steckerstellung (D) der Steckeraufnahme während der Nutzung der ersten Spannungshöhe gesperrt ist,
- daß bei der Nutzung einer zweiten Spannungshöhe die weitere Steckerstellung (D) der Steckeraufnahme erreichbar und die am gegenüberliegenden Ende der Steckerstellungsreihe/Wicklungsschaltungsreihe vorhandene Steckerstellung (A) gesperrt ist.

2. Vorrichtung nach Anspruch 1, **dadurch gekennzeichnet**, daß mehr als eine weitere Steckerstellung (D) mit dazugehörigen Wicklungsschaltungen außerhalb der Stufen der ersten bzw. zweiten Spannungshöhe vorhanden ist.

3. Vorrichtung nach Anspruch 1 oder 2, **dadurch gekennzeichnet**, daß das Sperren der außerhalb der Spannungshöhe befindlichen Steckerstellung (A,D) durch eine mechanische Verriegelung in oder an der Steckeraufnahme und/oder am Stecker erfolgt.

4. Vorrichtung nach Anspruch 3, **dadurch gekennzeichnet**, daß die zulässigen Steckerstellungen (A-C, B-D) durch Zwangsführungen erreichbar sind.

5. Vorrichtung nach Anspruch 3 oder 4, **dadurch gekennzeichnet**, daß die mechanische Verriegelung durch ein Verstellwerkzeug ein- und ausschaltbar ist.

6. Vorrichtung nach einem der vorherigen Ansprüche, **dadurch gekennzeichnet,** daß alle Kontakte der Steckeraufnahme sich in derselben Ebene befinden.

7. Vorrichtung nach einem der vorherigen Ansprüche, **dadurch gekennzeichnet**, daß alle Kontakte des Steckers sich in derselben Ebene befinden.

8. Vorrichtung nach Anspruch 6 oder 7, **dadurch gekennzeichnet,** daß alle Kontakte des Steckers und/oder der Steckeraufnahme jeweils auf derselben Platine befestigt sind.

## Claims

1. A device for switching over the speed of an electric motor, having a connector which can be connected in different positions to the socket of the electric motor, thereby producing, in dependence on its plugged-in position, different connections of the motor windings and therefore different motor speed stages, characterized in that
- the socket of the device has in addition to the two or more connector positions (A-C) a particular connector and the winding connection respectively produced thereby, which are provided for the speed stages of a first voltage level, at least one further connector position (D) with associated winding connections at one of the two ends of the connector position series/winding connection series (A-C) of the socket,
- said further connector position (D) of the socket is blocked during the use of the first voltage level, and
- with the use of a certain voltage level the further connector position (D) of the socket can be reached and the connector position (A) provided at the opposite end of the connector position series/winding connection series is blocked.

2. A device according to claim 1, characterized in that more than one further connector position (D) with associated winding connections is provided outside the stages of the first or second voltage level.

3. A device according to claims 1 or 2, characterized in that the connector position (A, D) situated outside the voltage level is blocked by a mechanical locking device in or on the socket and/or on the connector.

4. A device according to claim 3, characterized in that the permissible connector positions (A-C, B-D) can be reached by restricted guides.

5. A device according to claims 3 or 4, characterized in that the mechanical locking device can be rendered operable and inoperable by an adjusting tool.

6. A device according to one of the preceding claims, characterized in that all the contacts of the socket are situated in the same plane.

7. A device according to one of the preceding claims, characterized in that all the contacts of the connector are situated in the same plane.

8. A device according to claims 6 or 7, characterized in that all of the contacts of the connector and/or the socket are respectively attached to the same plate.

## Revendications

1. Dispositif pour changer la vitesse de rotation d'un moteur électrique, avec un connecteur qui peut être relié dans des positions différentes au logement de connecteur du moteur électrique et crée en même temps, selon sa position d'enfoncement, des couplages différents des enroulements du moteur et de ce fait des vitesses de rotation du moteur différentes,
caractérisé en ce
- que le logement de connecteur du dispositif, en plus des deux positions de connecteur ou plus (A-C) pour un connecteur déterminé et des couplages d'enroulements respectivement créés, qui sont disponibles pour les vitesses de rotation d'une première hauteur de tension, présente au moins une position de connecteur (D) supplémentaire, avec un couplage d'enroulements adjoints, à une des deux extrémités de la rangée de positions de conncecteur/rangée de couplages d'enroulements (A-C) du logement de connecteur,
- que cette position de connecteur (D) supplémentaire du logement de connecteur est bloquée pendant l'utilisation de la première hauteur de tension,
- que, lors de l'utilisation d'une seconde hauteur de tension, la position de connecteur (D) supplémentaire peut être atteinte et la position de connecteur (A) disponible à l'extrémité opposée de la rangée de positions de connecteur / rangée de couplages d'enroulement est bloquée.

2. Dispositif selon la revendication 1,
caractérisé en ce que plus d'une position de connecteur (D) supplémentaire avec des couplages d'enroulements adjoints en dehors des vitesses des première ou respectivement seconde hauteur de tension est disponible.

3. Dispositif selon la revendication 1 ou 2,
caractérisé en ce que le blocage de la position de connecteur (A, D) se trouvant en dehors de la hauteur de tension est réalisé par un verrouillage mécanique dans ou sur le logement de connecteur et/ou sur le connecteur.

4. Dispositif selon la revendication 3,
caractérisé en ce que les positions de connecteur (A-C, B-D) autorisées peuvent être atteintes par des guidages forcés.

5. Dispositif selon la revendication 3 ou 4,
caractérisé en ce que le verrouillage mécanique peut être mis en service et hors service par un outil d'ajustage.

6. Dispositif selon l'une des revendications précédentes,
caractérisé en ce que tous les contacts du logement de connecteur se trouvent dans le même plan.

7. Dispositif selon l'une des revendications précédentes,
caractérisé en ce que tous les contacts du connecteur se trouvent dans le même plan.

8. Dispositif selon la revendication 6 ou 7,
caractérisé en ce que tous les contacts du connecteur et/ou du logement de connecteur sont fixés respectivement sur la même platine.
